# EUROPÄISCHE PATENTANMELDUNG

(11) **EP 1 172 494 A1**
(43) Veröffentlichungstag der Anmeldung: **16.01.2002**
(21) Anmeldenummer: 00115310.5
(22) Anmeldetag: 14.07.2000
(51) Int. Cl.: E04B 1/24

(54) **Bausatz für den Rohbau von Stockwerken eines Wohnhauses**

(71) Anmelder: Trettenbacher, Ulrich, 84453 Mühldorf (DE); Trettenbacher, Thomas, 84453 Mühldorf (DE)
(72) Erfinder: Trettenbacher, Ulrich, 84453 Mühldorf (DE)
(74) Vertreter: von Füner, Alexander, Prof.h.c. Dr.

(57) **Zusammenfassung**

Die Bauelemente des Bausatzes bestehen aus Stützen (21, 22, 23) aus Stahl mit oder ohne Windaussteifungsstreben (20), die im Fußbereich der Stützen unter Bildung eines Winkels von etwa 20° festgelegt sind, aus einer Trägerstraße 25 aus Holz oder Stahl, aus Parallelgurtbindern (26) aus Holz und aus C-Profilen (24) aus Blech.

## Beschreibung

Die Erfindung betrifft einen Bausatz für den Rohbau eines oder mehrerer Stockwerke eines Wohnhauses.

Bei der konventionellen Bauweise werden die Mauern des Erdgeschosses eines Wohnhauses auf einer Fundamentaufkantung aufgemauert und auf dieser Mauerung Verschalungen mit Bewehrungen zum Giessen einer Betondecke aufgebracht. In dieser Bauweise hergestellte Wohnhäuser sind arbeitsaufwendig und verbrauchen teueres Baumaterial, so daß die Gesamtkosten hoch sind.

Bei Fertighäusern sind die Wand- und Deckenelemente vorgefertigt und werden mittels spezieller Bindungen auf einem Fundament und aufeinander festgelegt. Die Serienfertigung der relativ großen Bauelemente für ein solches Wohnhaus führt zwar zu einer bestimmten Kostensenkung, die jedoch aufgrund der teueren Baumaterialien, beispielsweise Holz, Beton oder Verbundwerkstoffe daraus sowie aufgrund der Transport- und Montagekosten begrenzt bleibt.

Beim Bau von großen Geschäfts- und Betriebsgebäuden verwendet man Stützen und Träger aus Stahl zur Erstellung eines Rohbauskeletts, das dann mit geeigneten Materialien, wie Glas, isolierenden Wandelementen und dgl. nach außen abgeschlossen wird. In dieser Weise lassen sich die Gebäude nach sorgfältiger Vorausplanung schnell bauen, dennoch sind die Kosten bedingt durch das Material Stahl und die aufwendigen Verkleidungen sowie die Montagearbeiten hoch.

Die der Erfindung zugrundeliegende Aufgabe besteht nun darin, zur Erstellung des Rohbaus der Stockwerke eines Wohnhauses die aus verschiedenen Bereichen bekannten Maßnahmen unter dem Gesichtspunkt der Kostenminimierung und Einhaltung der Bauvorschriften in neuartiger Weise zu kombinieren.

Gelöst wird diese Aufgabe durch einen Bausatz für den Rohbau eines Stockwerks eines Wohnhauses mit drei Arten von stirnseitig Befestigungsflansche aufweisenden Stützen aus Stahl für die Montage auf einem Fundament oder einer Trägerstraße, nämlich eine Stütze ohne Windaussteifungsstrebe, eine Stütze mit einer Windaussteifungsstrebe und eine als Eck setzbare Stütze mit zwei Windaussteifungsstreben, deren Ebenen mit der Stütze zueinander senkrecht sind, wobei jede Windaussteifungsstrebe mit der zugehörigen Stütze in deren Fußbereich ein Stück bildend und unter Bildung eines spitzen Winkels von vorzugsweise 15 bis 25° verbunden ist, mit einer Trägerstraße aus Holz oder Stahl für eine Montage auf den Stützen und Streben, mit Parallelgurt- bzw. Fachwerksbindern aus Holz für die Montage auf der Trägerstraße zur Bildung einer Decke bzw. eines Bodens und mit C-Profilen aus Blech für eine Montage als nichttragende Bauelemente parallel zu den Stützen und für das Halten von wandbildenden Elementen, wie Isoliermaterial und Abdeckplatten.

Mit einem solchen Bausatz ist es möglich, den Rohbau eines Stockwerks eines Wohnhauses in einer kurzen Montagezeit und bei geringem Kostenaufwand unter Einhaltung der Bauvorschriften hinsichtlich Statik, Wärmedämmung und dgl. zu erstellen, da die aufgezählten Bauelemente in großen Serien hergestellt werden können und sich äußerst vielseitig einsetzen lassen, wobei die Wahl der Ausgestaltung und Materialien für die einzelnen Bauelemente den statischen Anforderungen angepaßt ist.

Eine weitere Kostenreduzierung läßt sich dadurch erreichen, wenn der Bausatz zusammen mit einem Fundament und einer Bodenplatte verwendet wird, die an eine fundamentaufkantungsseitige Isolierung und auf eine bodenseitige Isolierung aus Beton gegossen ist. Überraschenderweise hat sich gezeigt, daß die Dicke des Betonbodens verglichen mit herkömmlichen Betonböden wesentlich reduziert werden kann, ohne daß dadurch die vom Boden geforderten Eigenschaften, beispielsweise Einbau einer Fußbodenheizung oder hinsichtlich Belastung beeinträchtigt werden.

Anhand von Zeichnungen wird ein Ausführungsbeispiel der Erfindung näher erläutert. Es zeigt:
- Fig. 1: perspektivisch den Rohbau von zwei aufeinander gestellten Stockwerken eines Wohnhauses,
- Fig. 2: in einer Schnittansicht schematisch ein Fundament mit Boden- und Wandelement,
- Fig. 3: schematisch die Befestigung einer Trägerstraße auf einer Stütze,
- Fig. 4: perspektivisch die Eckverbindung der Trägerstraße auf einer Stütze,
- Fig. 5: eine Stütze aufgesetzt auf ein Fundament,
- Fig. 6: in einer Draufsicht die fundamentseitige Verankerung einer als Eck setzbaren Stütze und
- Fig. 7: einen Parallegurtbinder aufliegend auf der Trägerstraße.

Das in Fig. 1 gezeigte Wohnhaus hat zwei Stockwerke 11 und ein Dach 30 sowie eine Beton-Kommunwand 10 mit einem anderen nicht gezeigten Wohnhaus. Im Falle eines einzeln stehenden Wohnhauses wird anstelle der Kommunwand 10 der Wandaufbau mit den Bauelementen des beschriebenen Bausatzes erstellt.

Gemäß Fig. 2 ist für das Wohnhaus ein Fundament 31 mit einer Aufkantung 35 vorgesehen. Die Aufkantung 35 hat eine innere Isolierung 32, die an eine bodenseitige Isolierung 33 anstößt. Unter Zwischenlage einer Polyäthylenfolie wird auf die Isolierung 33 eine den Fußboden bildende Betonplatte 34 gegossen, in die eine Bewehrung und gegebenenfalls eine Fußbodenheizung eingebettet sind. Auf der Aufkantung 35 sind dann die Bauelemente des nachstehend beschriebenen Bausatzes aufgestellt, von denen in Fig. 2 ein C-Profil 24 aus Stahlblech gezeigt ist, welches ein nichttragendes Bauelement ist.

Der Bausatz zur Erstellung des Rohbaus eines Stockwerks des Wohnhauses weist gleichgestaltete Stützen 21 auf, die einen bodenseitigen Flansch 16 (Fig. 5) und einen oberen Flansch 14 haben, an den sich auf einer Seite ein vertikal hochstehender Flansch 15 (Fig. 3 und 5) anschließen kann. Die Stütze 21 besteht ebenso wie weitere Stüzen 22 und 23 des Bausatzes aus Stahl.

Die Stütze 22 entspricht der Stütze 21 mit dem Unterschied, daß sie eine Strebe 20 aufweist, die von ihrem Fußbereich unter Bildung eines spitzen Winkels α von etwa 20° absteht. Die Strebe 20 ist mit der Stütze 22 im Fußbereich einstückig ausgebildet, beispielsweise durch Verschweißen, und hat an ihrem anderen Ende ebenfalls einen oberen Flansch 14, der in der gleichen Ebene wie der Flansch 14 der Stütze 22 liegt. Die Strebe 20 ist eine Windaussteifungsstrebe, die die Wandstruktur des Wohnhauses gegen Windkräfte verstärkt.

Neben der Stütze 21 ohne Windaussteifungsstrebe und der Stütze 22 mit einer Windaussteifungsstrebe 20 gehören zu dem Bausatz auch noch Stützen 23 mit zwei Windaussteifungsstreben 20, die ebenfalls vom Fußbereich der Stütze 23 ausgehen und mit dieser einen spitzen Winkel α von etwa 20° bilden, wobei sich jedoch die von jeder Strebe 20 und der Stütze 23 gebildeten Ebenen unter einem rechten Winkel schneiden, so daß die Stütze 23 mit den beiden Windaussteifungsstreben 20 ein Eckelement bildet, wie dies in Fig. 1 gezeigt ist. Die Befestigung der Stütze 23 auf dem Fundament ist als Einzelheit E von Fig. 1 in Fig. 6 veranschaulicht. Auf dem Fundament 35 sitzt ein rechtwinkliger Eckflansch 16 mit Bohrungen zum Fixieren auf dem Fundament 35, wobei das bodenseitige H-Profil der Stütze 23 erkennbar ist, deren Strebe 20 erst oberhalb des gezeigten Schnitts ansetzt.

Weitere Bauelemente des Bausatzes sind die C-Profile 24 aus Blech, die im Gegensatz zu den Stützen 21, 22 und 23 vertikal nichttragend und für das Halten von wandbildenden Elementen, wie Isoliermaterial und Abdeckplatten vorgesehen sind.

Die Stützen 21, 22, 23 und die Streben 20 tragen auf ihren oberen Flanschen 14 eine Trägerstraße 25, die aus Holzbindern oder Stahlträgern bestehen kann und bei dem gezeigten Ausführungsbeispiel aus Holzbindern besteht. Die Holzbinder 25 liegen nach außen an einem zum Flansch 14 vertikalen Flansch 15 an und werden mit Hilfe eines am oberen horizontalen Flansch 14 der Stütze 22, siehe Fig. 3 und Fig. 1, Verbindung A, festgelegten Gewindebolzen 18 fixiert, der sich durch eine entsprechende Bohrung in dem Holzbinder 25 hindurch erstreckt und auf der dem Flansch 14 gegenüberliegenden Seite mit seiner Deckplatte 17 und einer Mutter 19 fixiert ist.

Im Falle einer Eckverbindung B von Fig. 1, wie sie in Fig. 4 gezeigt ist, haben die Holzbinder 25 eckseitig über der halben Höhenerstreckung entsprechende Aussparungen, so daß die verbleibenden Halbquerschnitte aufeinanderliegen und bündig ineinandergreifen, wobei die Fixierung mit Hilfe eines Gewindebolzens 18 und einer Mutter 19 mit Deckplatte 17 erfolgen kann.

Auf der Trägerstraße 25 sind in vorgegebenen Abständen zueinander Parallegurt- bzw. Fachwerksbinder 26 aus Holz angeordnet (Fig. 7), die sich über die gesamte Länge bzw. über die gesamte Breite des Hausinnenraums erstrecken können. Die Festlegung der Parallelgurtbinder 26 auf den Trägerstraßen 25 erfolgt beispielsweise durch eine Schraubverbindung 28 des aufliegenden Obergurtes. Durch Befestigung von Bodenplatten 27 (Fig. 1) auf den Parallelgurtbindern 26 ergibt ich ein Boden 12 und auf dessen Unterseite eine Decke 13, unterhalb der zwischen dem Parallelgurtbindern 26 Leitungen und Kabel verlegbar sind, wobei den Parallelgurtbindern 26 beim weiteren Rohbauausbau eine Hängedecke untergeordnet werden kann.

Mit Hilfe der C-Profile 24 lassen sich, wie in Fig. 1 gestrichelt gezeigt ist, auch erkerartige Wandausgestaltungen vornehmen.

Aus den Bauelementen des Bausatzes, nämlich den Stahlstützen 21, 22, 23, der Trägerstraße 25 aus Holz oder Stahl, den Parallelgurtbindern 26 aus Holz und den C-Profilen 24 aus Blech, die alle in Serie mit vorgegebenen Abmessungen in großen Stückzahlen vorgefertigt sind, läßt sich der Rohbau der Stockwerke 11 eines Wohnhauses (Fig. 1) mit geringstem Aufwand und bei extrem reduzierten Kosten herstellen, die bei Verwendung der Bodenplatte 34 von Fig. 2 noch weiter reduziert werden können.

## Patentansprüche

1. Bausatz für den Rohbau von Stockwerken (11) eines Wohnhauses
- mit drei Arten von stirnseitig Befestigungsflansche (14, 15, 16) aufweisenden Stützen (21, 22, 23) aus Stahl für die Montage auf einem Fundament (31, 35) oder einer Trägerstraße (25), nämlich eine Stütze (21) ohne Windaussteifungsstrebe, eine Stütze (22) mit einer Windaussteifungsstrebe (20) und eine als Eck setzbare Stütze (23) mit zwei Windaussteifungsstreben (20), deren Ebenen mit der Stütze (23) zueinander senkrecht sind,
- wobei jede Windaussteifungsstrebe (20) mit der zugehörigen Stütze (22, 23) in deren Fußbereich ein Stück bildend und unter Bildung eines spitzen Winkels (α) von vorzugsweise 15 bis 20° verbunden ist,
- mit einer Trägerstraße (25) aus Holz oder Stahl für eine Montage auf den Befestigungsflanschen (14, 15, 16) der Stützen (21, 22, 23) und Streben (20),
- mit Parallelgurt- bzw. Fachwerksbindern (26) aus Holz für die Montage auf der Trägerstraße (25) zur Bildung einer Decke (13) bzw. eines Bodens (12) und
- mit C-Profilen (24) aus Blech für eine Montage als nichttragende Bauelemente parallel zu den Stützen (21, 22, 23) und für das Halten von wandbildenden Elementen, wie Isoliermaterial und Abdeckplatten.

2. Bausatz nach Anspruch 1, **dadurch gekennzeichnet, daß** seine Bauelemente zusammen mit einem Fundament (31, 35) und einer Bodenplatte (34) verwendet werden, die an eine fundamentaufkantungsseitige Ioslierung (32) und auf eine bodenseitige Isolierung (33) aus Beton gegossen ist.
